# EUROPÄISCHE PATENTSCHRIFT

(11) **EP 1 328 041 B1**
(45) Veröffentlichungstag und Bekanntmachung des Hinweises auf die Patenterteilung: **04.08.2004**
(21) Anmeldenummer: 02022806.0
(22) Anmeldetag: 11.10.2002
(51) Int. Cl.: H01Q 1/32, H01Q 1/08, G07B 15/00, G01S 13/82

(54) **Einrichtung zum Arretieren eines schwenkfähig mit dem Gehäuse eines Maut-Rechners verbundenen DSRC-Moduls**
Arrangement for blocking a DSRC-Module which is pivotably mounted to a housing of a toll calculator
Installation pour arrêter un DSRC-module monté pivotant sur un boitier d'un calculateur péage

(30) Priorität: 15.01.2002 DE 20200510 U
(43) Veröffentlichungstag der Anmeldung: 16.07.2003
(73) Patentinhaber: SIEMENS AKTIENGESELLSCHAFT, 80333 München (DE)
(72) Erfinder: Götz, Franz, 78052 Villingen-Schwenningen (DE); Umfahrer, Klaus, 70957 Stuttgart (DE)

(56) Entgegenhaltungen:
- WO-A-01/59711
- DE-A- 2 010 877
- DE-A- 10 015 069
- DE-A- 19 837 488
- US-A1- 2001 029 588
- PATENT ABSTRACTS OF JAPAN vol. 2000, no. 25, 12. April 2001 (2001-04-12) & JP 2001 229420 A (HITACHI LTD), 24. August 2001 (2001-08-24)

## Beschreibung

Die Erfindung betrifft einen Mautrechner mit einem Gehäuse und einem DSRC-Moduls, nach dem Oberbegriff des Anspruchs 1.

Die Berechnung von Straßenbenutzungsgebühren (Maut) geht von einer Fahrtstreckenidentifikation aus, bei der nach jeder mittels des in dem Maut-Rechner angeordneten GPS-Empfängers sekundenweise ermittelten Positionsbestimmung ein Vergleich mit den in dem Maut-Rechner gespeicherten gebührenpflichtigen Straßenabschnitten sowie den jeweils festgesetzten Gebührentarifen vorgenommen wird. Dabei arbeitet der Maut-Rechner mit einer Chipkarte zusammen, in welcher Benutzer- und Fahrzeugdaten sowie Gebührenguthaben gespeichert sind. D. h., wenn für einen bestimmten Autobahnabschnitt eine Benutzungsgebühr errechnet ist, übermittelt der Maut-Rechner diesen Betrag zusammen mit zusätzlichen Daten an die Chipkarte, in welcher die Benutzungsgebühr vom Gebührenguthaben abgebucht und ein Berechtigungsnachweis zur Benutzung des betreffenden Autobahnabschnitts erstellt wird. Unabhängig davon kann vorgesehen sein, dass die jeweiligen Benutzungsgebühren und andere Daten der Chipkarte vorzugsweise über ein Mobilfunknetz einem Zentralsystem mitgeteilt werden, welches seinerseits die Aktualisierung der für die Gebührenerhebung erforderlichen Daten vornimmt.

Der Berechtigungsnachweis wird automatisch, d.h. während der Fahrt dann überprüft, wenn das betreffende Fahrzeug eine für diesen Zweck im jeweiligen Autobahnabschnitt im allgemeinen über oder seitlich der Fahrbahn fest angeordnete, gegebenenfalls auch auf einem Fahrzeug installierte Bake passiert. Dabei erfolgt die Kommunikation zwischen der Bake und dem Maut-Rechner über eine geeignete Mikrowellenverbindung, welche zur Reduzierung von Leitungsverlusten ein dem Maut-Rechner unmittelbar zugeordnetes Modul für den Empfang und die Modulation der von einer Bake gesendeten Trägerfrequenz erforderlich macht. Das diesem Zwecke dienende, durch die Windschutzscheibe des betreffenden Fahrzeuges mit den Baken kommunzierende DSRC-Modul weist eine flache, im wesentlichen von einer u. a. auch die Sende- und Empfangsantennen tragenden Leiter-platte bestimmte Bauform auf, wie z.B. in DE 20 108 778 offenbart. D. h., der Einbau des Maut-Rechners in ein Fahrzeug hat derart zu erfolgen, dass die Sende- und Empfangsantennen im wesentlichen in Abstrahlrichtung der Baken ausgerichtet sind bzw., dass die die Sende und Empfangsantennen tragende Leiterplatte quer zur Abstrahlrichtung der Baken angeordnet ist. Andererseits besteht die Forderung, dass der Maut-Rechner im Sichtbereich des Fahrers anzuordnen ist, damit beispielweise Gebührenguthaben und Statusinformationen gut ablesen werden können und ein problemloses Handhaben der Chipkarte gegeben ist. Diese Forderungen bedingen, zumal von Fahrzeugtyp zu Fahrzeugtyp erhebliche Unterschiede in der Topographie der Armaturentafeln bestehen können, Mittel zum ausrichtbaren Befestigen des Maut-Rechners und demzufolge auch eine Ausrichtbarkeit des mit dem Maut-Rechner schwenkfähig verbundenen DSRC-Moduls derart, dass in jeder Lage des Maut-Rechners ein Ausrichten des DSRC-Moduls entsprechend dem vorgesehenen Abfrageverfahren bezüglich der Benutzungsberechtigung erfolgen kann.

Das Ausrichten und das nachfolgende Arretieren des DSRC-Moduls sowie ein Plombieren der vorgenommenen Ausrichtung müssen daher im Fahrzeug erfolgen, wo nachträgliche Montagearbeitsgänge nur unter erschwerten Bedingungen vorgenommen werden können. Hinzu kommt, dass im Falle der nachträglichen Installation eines Maut-Rechners im Bereich der Armaturentafel eines Kraftfahrzeuges, diese zur Vermeidung von Beschädigungen mit einem Höchstmass an Sorgfalt erfolgen muss und somit ein erhöhter Aufwand in Kauf zu nehmen ist. Dies gilt verständlicherweise auch für das Ausrichten, Arretieren und Plombieren des DSRC-Moduls sowie für ein zugentlastendes Anschließen der Antennen- und Stromversorgungskabel. Auf der anderen Seite müssen bei der vorgesehenen Anbringung des Maut-Rechners auf der Armaturentafel die für den beschriebenen Zweck ergriffenen konstruktiven Maßnahmen auch ästhetischen Belangen gerecht werden.

Aus der JP 2001 229420 A ist eine im Fahrzeug befindliche Sende- und Empfangsvorrichtung für Mautinformationen bekannt, die ein Antennenteil hat, das in einem optimalen Winkel voreingerichtet ist und horizontal in das Fahrzeug eingebettet und fixiert ist.

Aus der US 2001/029588 A1 ist eine tragbare Informationsverarbeitungsvorrichtung, ein so genanntes personal data assistance (PDA) bekannt, das eine in einem Gehäuse untergebrachte Rechen- und Displayeinheit hat und eine schwenkbare Antenneneinheit mit einem GPS-Empfänger hat. In der Antenneneinheit sind Lagerzapfen ausgebildet und sie ist schwenkbar mit dem Gehäuse verbunden der Rechen- und Displayeinheit verbunden. Auf jedem Lagerzapfen ist eine Nocke mit einer ersten und einer zweiten Auswölbung ausgebildet. Die Nocke ist so ausgebildet und wirkt so mit einem elastischen Teil der Rechen- und Displayeinheit zusammen, dass beim Verschwenken der Antenneneinheit das elastische Teil in einer einzigen vorgegebenen Schwenkposition zwischen der ersten und zweiten Auswölbung der Nocke einrastet und dann ein weiteres Verschwenken blockiert ist.

Die Aufgabe der Erfindung ist es, eine Anordnung eines Mautrechners und eines DSRC-Moduls zu schaffen, die mit möglichst einfachen Mitteln ein sicheres und schnelles Ausrichten und Arretieren des DSRC-Moduls erzielt.

Die Aufgabe wird gelöst durch einen Mautrechners, bei dem an wenigstens einem Lagerzapfen des Trägers ein Zahnsegment mit mehreren Zähnen und dazwischen befindlichen Zahnlücken angeformt ist, einer Abdeckung vorgesehen ist, die das Gehäuse des Maut-Rechners vervollständigt, und bei dem an der Abdeckung ein Sperrstück ausgebildet ist, das in verschiedenen Schwenklagen des Trägers mit jeweils der der Schwenklage zugeordneten Zahnlücke in Eingriff bringbar ist und so das DSRC-Modul in Bezug auf den Mautrechner arretiert.
Ein bevorzugtes Ausführungsbeispiel ist dadurch gekennzeichnet, dass an jedem Lagerzapfen ein Zahnsegment angebracht ist und dass die Abdeckung als Brücke mit daran angeformten, den Zahnsegmenten zugeordneten Sperrstücken ausgebildet ist und dass ferner die Gehäusebauteile, das Deckelteil und das Bodenteil, derart ausgebildet sind, dass sie in Bezug zu den Lagerzapfen des Trägers radial zusammenfügbar sind, nach dem Zusammenfügen den Zahnsegmenten zugeordnete Kammern bilden und wenigstens ein Gehäusebauteil den Lagerzapfen zugeordnete Lagerschalen aufweist und dass die Kammern mit den Sperrstücken der an einem der Gehäusebauteile befestigbaren Abdeckung entsprechenden Öffnungen versehen sind.

Vorteilhafte Ausbildungen der Erfindung gehen ferner aus den nicht zitierten Unteransprüchen und der Beschreibung der Zeichnungen hervor.
Die Erfindung löst die gestellte Aufgabe in vollen Umfang und bietet außerdem den Vorteil, dass keine zusätzlichen Bauelemente und aufwendige Montagearbeitsgänge, beispielsweise unter Verwendung von Passstiften oder speziellen Werkzeugen, für das Arretieren des DSRC-Moduls erforderlich sind, sondern dass die angestrebte Funktion ausschließlich beim Zusammenfügen von Gehäusebauteilen wirksam wird. Dabei sind durch die Zahnsegmente definierte Winkellagen des DSRC-Moduls vorgegeben, womit Justieraufwand vermieden ist. Vorteilhaft ist ferner, dass die Erfindung ein von außen unsichtbares Arretieren des DSRC-Moduls ermöglicht, indem die Sperrstücke an der Unterseite des Maut-Rechners in Eingriff mit den Zahnsegmenten gebracht werden können. Dabei macht das radiale Eingreifen der Sperrstücke in die in geeigneter Weise keilförmig ausgebildeten Zahnlücken der Zahnsegmente eine sich selbstfindende und letztlich spielfreie Arretierung möglich. Erwähnenswert ist außerdem, dass ein Plombieren der Arretierung mittelbar durch Plombieren einer Verschraubung der Abdeckung erfolgen kann.

Im übrigen ermöglicht die gefundene Lösung auf einfache Weise eine Änderung der Ausrichtung des DSRC-Moduls, wobei lediglich die Abdeckung gelöst und wieder befestigt werden muss. Das bevorzugte Ausführungsbeispiel der Erfindung zeigt außerdem, dass ohne zusätzlichen Aufwand Abziehsicherungen für die Steckerverbindungen der Antennen- und Spannungsversorgungskabel in die Mittel zum Arretieren des DSRC-Moduls integriert sind.

Im folgenden sei die Erfindung anhand von Zeichnungen des bevorzugten Ausführungsbeispiels näher erläutert. Es zeigen:
Figur 1, eine perspektivische Darstellung eines Maut-Rechners mit einem dem Maut-Rechner zugeordneten DSRC-Modul,
Figur 2, eine perspektivische Darstellung des DSRC-Moduls,
Figur 3, eine perspektivische Darstellung der Abdeckung,
Figur 4, eine Untersicht des gemäß Figur 1 mit dem DSRC-Modul versehenen Maut-Rechners,
Figur 5, eine Seitenansicht des Maut-Rechners mit einem Freischnitt gemäß der Schnittlinie A in Figur 4.

Wie aus der Figur 1 ersichtlich ist, ist der Maut-Rechner mit 1, das DSRC-Modul mit 2 bezeichnet. Das Gehäuse des Maut-Rechners 1 ist aus vier Gehäusebauteilen nämlich einem Deckelteil 3, einem Bodenteil 4, einer Abdeckung 5 (Figur 3) und einer Frontblende 6 zusammengefügt. Der Maut-Rechner 1 beinhaltet im wesentlichen eine den verschiedenen elektronischen Funktionsbaugruppen zugeordnete Leiterplatte, eine mit der Leiterplatte kontaktierte Displaybaugruppe sowie ein Chipkarten-Aufnahmeaggregat. Das schwenkfähig dem Maut-Rechner 1 zugeordnete DSRC-Modul 2 weist ein im folgenden als Träger bezeichnetes Gehäuse auf, welches aus zwei, vorzugsweise miteinander verklebten Gehäuseschalen 7 und 8 besteht. Der Träger 7, 8 dient der Aufnahme einer Antennenbaugruppe des DSRC-Moduls 2. Mit 9 ist eine dem Chipkarten-Aufnahmeaggregat in der Frontblende 6 zugeordnete Einstecköffnung bezeichnet, eine Freisparung 10 dient als Greifmulde. 11 bezeichnet das Deckglas des Displays, dessen Anzeigen durch Tasten 12 und 13 anwähl- und fortschaltbar sind. Ein ebenfalls in der Frontblende 6 angeordnetes Leuchtelement 14 dient der Anzeige der Betriebsbereitschaft des Maut-Rechners 1.

Beim Zusammenbau des Maut-Rechners 1 wird, nachdem das Chipkarten-Aufnahmeaggregat und die die elektronischen Funktionsbaugruppen tragende Leiterplatte in dem Bodenteil 4 montiert sind, die Frontblende 6, in der die mit der Leiterplatte zu kontaktierende Displaybaugruppe angeordnet ist, an dem Bodenteil 4, beispielweise mittels Rastverbindungselementen, befestigt. Danach wird der Träger 7, 8 auf das Bodenteil 4 aufgelegt und das Deckelteil 3 aufgesetzt, wobei die Verbindung zwischen dem Deckelteil 3 und der Frontblende 6 ebenfalls mittels Rastverbindungselementen erfolgt. Nachfolgend werden Bodenteil 4 und Deckelteil 3 miteinander verschraubt und gegebenenfalls eine Schraubverbindung plombiert. Die Untersicht, Figur 4, zeigt vier Schraubverbindungen 15, 16, 17 und 18, von denen einer, 18, eine Plombe 19 zugeordnet ist. Nach dem Verbinden vom Deckelteil 3 und Bodenteil 4 ist der Träger 7, 8 im Gehäuse das Maut-Rechners 1 schwenkfähig gelagert, und zwar mit einer Schwergängigkeit, welche einerseits ein Ausrichten des DSRC-Moduls 2 auf die in dem betreffenden Maut-Erfassungssystem verwendeten Sender zur Abfrage der Benutzungsberechtigung ermöglicht anderseits es erlaubt, dass die vorgenommene Ausrichtung des DSRC-Moduls bei der für die Befestigung der Abdeckung 5 erforderlichen Handhabung des Maut-Rechners 1 erhalten bleibt.

Wie aus der Figur 2 hervorgeht dienen der schwenkfähigen Verbindung des DSRC-Moduls 2 mit dem Maut-Rechner 1 an dem Träger 7, 8, d.h. an dessen Gehäuseschale 7 ausgebildete Lagerzapfen 20 und 21. Außerdem zeigt die Figur 2, dass an jedem Lagerzapfen 20, 21 ein Zahnsegment 22 und 23 angeformt ist. Mit 24 ist ein durch einen Schlitz 25 aus dem Träger 7, 8 herausgeführtes Flachbandkabel bezeichnet, welches die Antennenbaugruppe des DSRC-Moduls 2 mit dem Maut-Rechner 1 elektrisch verbindet und vor dem Zusammenfügen von Bodenteil 4 und Deckelteil 3 mit der Leiterplatte des Maut-Rechners 1 in geeigneter Weise kontaktiert werden muss. An dem Träger 7, 8 ausgebildete, wulstförmige Vorsprünge 26, 27 und 28, 29 dienen dem Verblenden der Lagerstellen des DSRC-Moduls 2 und somit als Eingriffsicherung, insbesondere auch im Hinblick auf das Flachbandkabel 24. Aus diesem Grunde sind auch die Spalte zwischen dem Träger 7, 8 und dem Gehäuse des Maut-Rechners 1 so eng, wie für den Ausrichtvorgang nötig ausgebildet.

Gemäß der Figur 3 stellt die Abdeckung 5 in ihrer Grundausbildung ein winkel- bzw. L-profiliertes Gehäusebauteil dar, das sowohl mit dem Bodenteil 4 als auch mit dem Deckelteil 3 weitgehend überlappend verbindbar ist und den Maut-Rechner 1 rückseitig schließt. Die Abdeckung 5 wird mit dem Deckelteil 3 verschraubt, wozu an der Abdeckung 5 mit nicht näher bezeichneten Senkungen versehene Führungshülsen 30 und 31 für die vorgesehene Schrauben und an dem Deckelteil 3 den Schrauben entsprechende Gewindebolzen 32 und 33 (Figur 4) angeformt sind. Mit 34 und 35 sind Rastklinken bezeichnet, die der Lagesicherung der Abdeckung 5 vor dem endgültigen Verschrauben und Plombieren dienen. Ferner sind an der Abdeckung 5 zwei als Sperrstücke 36 und 37 bezeichnete Lappen angeformt, welche, wenn die Abdeckung 5 mit dem Deckelteil 3 verschraubt ist, in entsprechende in dem Bodenteil 4 vorgesehene Öffnungen 38 und 39 (Figur 4) eingreifen. In dem einen Schenkel der Abdeckung 5 vorgesehene Einschnitte 40, 41 und 42 sind derart ausgebildet, dass sie dem Durchmesser des Spannungsversorgungskabels 43 bzw. den Durchmessern der GPS- und Mobilfunkantennenkabel 44 und 45 bzw. deren an dem jeweiligen Steckern 46 und 47 ausgebildeten, nicht näher bezeichneten Kabelfassungen entsprechen. Mit 48 ist ein dem Spannungsversorgungskabel 43 zugeordneter Stecker bezeichnet. 49 stellt einen Diagnosezwecken dienenden Steckersockel dar. Die Abdeckung 5 dient somit den in geeigneter Weise mit auf der Leiterplatte 50 befindlichen Kontakten ein Eingriff stehenden Steckern 46, 47, 48 als Abziehsicherung.

Wie die Figur 4 ferner zeigt sind an der Unterseite des Bodenteils 4 Führungen 51 und 52 ausgebildet, die der Aufnahme des Maut-Rechners 1 auf einer in geeigneter Weise ausrichtfähig am Einbauort angeordneten Montageplatte dienen. Die Befestigung des Maut-Rechners 1 an der Montageplatte erfolgt mittels nicht dargestellter Spannschrauben, für die an dem Bodenteil 4 angeformte Halter 53 und 54 vorgesehen sind. Dabei wirken die Spannschrauben mit jeweils einer an der Montageplatte randlich ausgebildeten Rastverzahnung zusammen. Mit 55 ist ein Typenschildrahmen bezeichnet.

Von besonderer Bedeutung ist, dass die durch das Zusammenfügen von Deckelteil 3 und Bodenteil 4 gebildeten Lagerschenkel 56 und 57 des Maut-Rechners 1 doppelwandig ausgebildet sind und auf diese Weise die Zahnsegmente 22, 23 unsichtbar und unzugänglich umschließende Kammern gebildet werden können.

Eine der Kammern ist in Figur 5 mit 58 bezeichnet. Der in der Figur 5 dargestellte Freischnitt des Lagerschenkels 56 gemäß der Schnittlinie A in Figur 4 zeigt, nachdem die Abdeckung 5 montiert ist, dass das Sperrstück 37 mit dem Zahnsegment 23 in Eingriff steht. In gleicher Weise befindet sich auch das Sperrstück 36 in Eingriff mit dem Zahnsegment 22, so dass das DSRC-Modul 2 beidseitig formschlüssig arretiert ist, und zwar an einem relativ langen Hebelarm. Ferner kann der Figur 5 entnommen werden, dass an den sozusagen innenliegenden Wandelementen 3a und 4a bzw. 4b der Lagerschenkel 56, 57 die nicht näher bezeichneten Lagerungen der Lagerzapfen 20, 21 des DSRC-Moduls 2 ausgebildet sind.

Der Vollständigkeit halber sei noch erwähnt, dass der Träger 7, 8 und das Gehäuse des Maut-Rechners 1 auch derart gestaltet sein können, dass an dem Träger 7, 8 angeformte Schenkel das Gehäuse von außen umgreifen und die Lagerzapfen mit den daran angeformten Zahnsegmenten nach innen weisen. Die Lösung gemäß dem beschriebenen Ausführungsbeispiel bietet aber gegenüber dem vorstehend angedeuteten Gerätekonzept den Vorzug, dass die elektrische Verbindung zwischen dem DSRC-Modul 2 und dem Maut-Rechner 1 unter Verwendung eines auf besonders einfache Weise verlegbaren Flachbandkabels 24 realisiert werden kann.

Bei der Montage des Maut-Rechners 1 auf der Armaturentafel eines Fahrzeuges wird der Maut-Rechner 1, nachdem die Stecker der Antennen- und Spannungsversorgungskabel gesetzt sind, mittels der Führungen 51, 52 auf die Montageplatte aufgesteckt. Letztere wurde zuvor entsprechend der Topographie der Armaturentafel am Einbauort derart ausgerichtet, dass der Fahrer den Maut-Rechner 1 problemlos betätigen und die Angaben des Displays zweifelsfrei lesen kann. Danach erfolgt das Ausrichten der DSRC- Moduls 2 entsprechend der räumlichen Lage der bei dem betreffenden Gebührenerfassungssystem verwendeten Mikrowellensender für die Berechtigungsabfrage, d.h. der DSRC-Modul 2 wird unter einem bestimmten Winkel zur Horizontalen eingestellt. Bei ausreichendem Freiraum zur Armaturentafel kann nachfolgend die Abdeckung 5 von der Rückseite bzw. Unterseite des Maut-Rechners 1 her eingesetzt, verrastet und damit auch die Stellung des DSRC-Moduls 2 arretiert werden. Danach oder auch wegen der gegebenen Schwergängigkeit des DSRC-Moduls 2 unmittelbar nach dem Ausrichten wird der Maut-Rechner 1 von der Montageplatte abgenommen, die Abdeckung 5 verschraubt und plombiert und der Maut-Rechner 1 wieder auf die Montageplatte aufgesetzt und mittels in die Halter 53, 54 einzuschraubende Spannschrauben an der Montageplatte befestigt.

## Patentansprüche

1. Mautrechner mit einem Gehäuse und einem DSRC-Modul, wobei
- das DSRC-Modul (2) eine Antennenbaugruppe aufweist mit einem Träger (7,8), in dem Lagerzapfen (20,21) ausgebildet sind,
- das DSRC-Modul (2) schwenkfähig mit dem Gehäuse des Maut-Rechners (1) verbunden ist,
- dass das Gehäuse des Maut-Rechners (1) miteinander verbindbare Gehäusebauteile hat, in denen Lagerungen ausgebildet sind, die den Lagerzapfen (20,21) zugeordnet sind, **dadurch gekennzeichnet,**
- **dass** an wenigstens einem Lagerzapfen (20,21) des Trägers (7,8) ein Zahnsegment (22, 23) mit mehreren Zähnen und dazwischen befindlichen Zahnlücken angeformt ist,
- **dass** eine Abdeckung (5) vorgesehen ist, die das Gehäuse des Maut-Rechners (1) vervollständigt, und
- **dass** an der Abdeckung (5) ein Sperrstück (36, 37) ausgebildet ist, das in verschiedenen Schwenklagen des Trägers (7,8) mit jeweils der der Schwenklage zugeordneten Zahnlücke in Eingriff bringbar ist und so das DSRC-Modul (2) in Bezug auf den Maut-Rechner (1) arretiert.

2. Mautrechner nach Anspruch 1,
**dadurch gekennzeichnet,**
**dass** das Sperrstück (36, 37) in bezug auf das Zahnsegment (22, 23) in radialer Richtung anbringbar ist.

3. Mautrechner nach Anspruch 1,
**dadurch gekennzeichnet,**
**dass** an jedem Lagerzapfen (20, 21) ein Zahnsegment (22, 23) angebracht ist und
**dass** die Abdeckung (5) als Brücke mit daran angeformten, den Zahnsegmenten (22, 23) zugeordneten Sperrstücken (36; 37) ausgebildet ist.

4. Mautrechner nach Anspruch 3,
**dadurch gekennzeichnet,**
**dass** die Abdeckung (5) als ein im wesentlichen L-profiliertes Gehäusebauteil ausgebildet ist.

5. Mautrechner nach Anspruch 4,
**dadurch gekennzeichnet,**
**dass** in dem einen Schenkel der Abdeckung (5) den Durchmessern von dem Maut-Rechner (1) zugeordneten Antennen- und Spannungsversorgungskabeln (43, 44, 45) entsprechende Einschnitte (40, 41, 42) vorgesehen sind.

6. Mautrechner nach Anspruch 3,
**dadurch gekennzeichnet,**
**dass** die Gehäusebauteile, Deckelteil (3) und Bodenteil (4), derart ausgebildet sind,
**dass** sie in Bezug zu den Lagerzapfen (20, 21) des Trägers (7, 8) radial zusammenfügbar sind, nach dem Zusammenfügen den Zahnsegmenten (22, 23) zugeordnete Kammern (58) bilden und wenigstens ein Gehäusebauteil (3, 4) den Lagerzapfen (20, 21) zugeordnete Lagerschalen aufweist und
**dass** die Kammern (58) mit den Sperrstücken (36, 37) der an einem der Gehäusebauteile (3, 4) befestigbaren Abdeckung (5) entsprechenden Öffnungen (38, 39) versehen sind.

7. Mautrechner nach Anspruch 3,
**dadurch gekennzeichnet,**
**dass** zwischen der Abdeckung (5) und einem der Gehäusebauteile (3, 4) wenigstens eine Schraubverbindung vorgesehen ist und
**dass** die Schraubverbindung derart ausgebildet ist, dass sie plombierbar ist.

8. Mautrechner nach Anspruch 7,
**dadurch gekennzeichnet,**
**dass** zwischen der Abdeckung (5) und einem der Gehäusebauteile (3, 4) Rastmittel (34, 35) und wenigstens eine plombierfähige Schraubverbindung vorgesehen sind.

## Claims

1. Toll calculator having a housing and a DSRC module,
- the DSRC module (2) having an antenna assembly with a carrier (7, 8) in which bearing pins (20, 21) are formed,
- the DSRC module (2) is pivotably connected to the housing of the toll calculator (1),
- the housing of the toll calculator (1) having housing components which can be connected to one another and in which bearings which are assigned to bearing pins (20, 21) are formed, **characterized**
- **in that** a tooth segment (22, 23) with a plurality of teeth and tooth gaps located between them is formed on at least one bearing pin (20, 21) of the carrier (7, 8),
- **in that** a cover (5) is provided which completes the housing of the toll calculator (1), and
- **in that** a locking element (36, 37) which, in various pivot positions of the carrier (7, 8), can be moved into engagement with in each case the tooth gap which is assigned to the pivot position and thus locks the DSRC module (2) with respect to the toll calculator (1) is formed on the cover (5).

2. Toll calculator according to Claim 1, **characterized in that** the locking element (36, 37) can be moved in the radial direction with respect to the tooth segment (22, 23).

3. Toll calculator according to Claim 1, **characterized in that** a tooth segment (22, 23) is attached to each bearing pin (20, 21), and **in that** the cover (5) is formed as a bridge with locking elements (36; 37) which are formed thereon and are assigned to the tooth segments (22, 23).

4. Toll calculator according to Claim 3, **characterized in that** the cover (5) is formed as a housing component with an essentially L-shaped profile.

5. Toll calculator according to Claim 4, **characterized in that** indents (40, 41, 42) which correspond to the diameters of antenna and voltage supply cables (43, 44, 45) which are assigned to the toll calculator (1) are provided in one of the legs of the cover (5).

6. Toll calculator according to Claim 3, **characterized in that** the housing components, lid part (3) and base part (4) are formed in such a way that they can be joined radially with respect to the bearing pins (20, 21) of the carrier (7, 8), form, after the joining, chambers (58) which are assigned to the tooth segments (22, 23) and at least one housing component (3, 4) has bearing shells which are assigned to the bearing pins (20, 21), and **in that** the chambers (58) are provided with openings (38, 39) which correspond to the locking elements (36, 37) of the cover (5) which can be attached to one of the housing components (3, 4).

7. Toll calculator according to Claim 3, **characterized in that** at least one screw connection is provided between the cover (5) and one of the housing components (3, 4), and **in that** the screw connection is formed in such a way that it can be lead-sealed.

8. Toll calculator according to Claim 7, **characterized in that** latching means (34, 35) and at least one screw connection which can be lead-sealed are provided between the cover (5) and one of the housing components (3, 4).

## Revendications

1. Ordinateur de péage comprenant un boîtier et un module DSRC,
- le module DSRC (2) présentant un sous-groupe d'antenne avec un support (7, 8), dans lequel sont réalisés des tourillons (20, 21),
- le module DSRC (2) étant relié de façon pivotante au boîtier de l'ordinateur de péage (1),
- le boîtier de l'ordinateur de péage (1) présentant des composants de boîtier pouvant être reliés entre eux, dans lesquels sont réalisés des logements qui sont attribués aux tourillons (20, 21), **caractérisé**
- **en ce qu'**un segment denté (22, 23) avec plusieurs dents et entredents intercalés est formé sur au moins un tourillon (20, 21) du support (7, 8)
- **en ce qu'**il est prévu un revêtement (5) qui complète le boîtier de l'ordinateur de péage (1) et
- **en ce qu'**une pièce de blocage (36, 37), qui peut être amenée en prise dans différentes positions de pivotement du support (7, 8) avec respectivement l'entredent attribué à la position de pivotement et bloque ainsi le module DSRC (2) par rapport à l'ordinateur de péage (1), est réalisée sur le revêtement (5).

2. Ordinateur de péage selon la revendication 1,
**caractérisé**
**en ce que** la pièce de blocage (36, 37) peut être plaçé dans le sens radial par rapport au segment denté (22, 23).

3. Ordinateur de péage selon la revendication 1,
**caractérisé**
**en ce qu'**un segment denté (22, 23) est placé sur chaque tourillon (20, 21) et
**en ce que** le revêtement (5) est réalisé comme un pont avec des pièces de blocage (36 ; 37) formées dessus et attribuées aux segments dentés (22, 23).

4. Ordinateur de péage selon la revendication 3,
**caractérisé**
**en ce que** le revêtement (5) est conçu comme un composant de boîtier profilé sensiblement en L.

5. Ordinateur de péage selon la revendication 4,
**caractérisé**
**en ce que** des entailles (40, 41, 42) appropriées aux diamètres de câbles d'antenne et de câbles d'alimentation de tension (43, 44, 45) attribués à l'ordinateur de péage (1) sont prévues dans une branche du revêtement (5).

6. Ordinateur de péage selon la revendication 3,
**caractérisé**
**en ce que** les composants de boîtier, partie de couvercle (3) et partie de fond (4), sont réalisés de telle sorte
qu'ils peuvent être assemblés de façon radiale par rapport aux tourillons (20, 21) du support (7, 8), forment des chambres (58) attribuées aux segments dentés (22, 23) après l'assemblage et au moins un composant de boîtier (3, 4) présente des coquilles de palier attribuées aux tourillons (20, 21) et
**en ce que** les chambres (58) sont pourvues d'ouvertures (38, 39) correspondants aux pièces de blocage (36, 37) du revêtement (5) pouvant être fixé sur un des composants du boîtier (3, 4).

7. Ordinateur de péage selon la revendication 3,
**caractérisé**
**en ce qu'**au moins un assemblage vissé est prévu entre le revêtement (5) et l'un des composants de boîtier (3, 4) et
**en ce que** l'assemblage vissé est conçu de telle sorte qu'il peut être plombé.

8. Ordinateur de péage selon la revendication 7,
**caractérisé**
**en ce que** des moyens d'encliquetage (34, 35) et au moins un assemblage vissé pouvant être plombé sont prévus entre le revêtement (5) et l'un des composants du boîtier (3, 4).
